# EUROPÄISCHE PATENTSCHRIFT

(11) **EP 1 423 318 B1**
(45) Veröffentlichungstag und Bekanntmachung des Hinweises auf die Patenterteilung: **05.04.2006**
(21) Anmeldenummer: 02774515.7
(22) Anmeldetag: 15.08.2002
(51) Int. Cl.: B65H 18/26

(54) **ANORDNUNG ZUM BETRIEB EINER KONTAKTWALZE SOWIE ZUGEHÖRIGES VERFAHREN ZUM BETRIEB EINER KONTAKTWALZE**
ARRANGEMENT FOR OPERATING A CONTACT ROLLER AND ASSOCIATED METHOD FOR OPERATING A CONTACT ROLLER
DISPOSITIF ET PROCEDE PERMETTANT DE FAIRE FONCTIONNER UN CYLINDRE CONTACTEUR

(30) Priorität: 06.09.2001 DE 20114750 U
(43) Veröffentlichungstag der Anmeldung: 02.06.2004
(73) Patentinhaber: Brückner Maschinenbau GmbH, 83313 Siegsdorf (DE)
(72) Erfinder: SIEBER, Bernd, 83313 Siegsdorf (DE)
(74) Vertreter: Flach, Dieter Rolf Paul
(86) Internationale Anmeldenummer: PCT/EP2002/009149
(87) Internationale Veröffentlichungsnummer: WO 2003/022720

(56) Entgegenhaltungen:
- EP-A- 0 819 638
- DE-A- 3 627 463
- DE-A- 4 103 799

## Beschreibung

Die Erfindung betrifft eine Anordnung zum Betrieb einer Kontaktwalze sowie ein Verfahren zum Betrieb einer derartigen Kontaktwalze.

Insbesondere bei der Kunststofffolienherstellung werden die üblicherweise in einer Reckanlage in Quer- und Längsrichtung gereckten Kunststofffolienbahnen letztlich auf einer Wickelwalze aufgewickelt. Während des Aufwickelvorgangs wird naturgegebenermaßen der Durchmesser des aufgewickelten Wickelballens zunehmend größer. In Kontakt mit der Wickelwalze bzw. dem aufgewickelten Wickelballen steht eine Kontaktwalze, die mit vorwählbarem Druck die jeweils äußerste Folienlage auf den bisher aufgewickelten Wickelballen andrückt.

Naturgegebenermaßen wird während des Aufwickelvorgangs der Wickelballen zumindest leicht unrund, so dass zwischen Kontaktwalze und Wickelballen Schwingungen entstehen können. Diese würden zu einer Veränderung der Anpresskräfte führen, wodurch der Aufwickelvorgang weiterhin nachteilig beeinflusst wird.

Bei allgemein nach dem Stand der Technik vorbekannten Wickeleinrichtungen erfolgt der Antrieb, um die Kontaktwalze mit der jeweils äußersten Folienbahn der Wickelwalze in Kontakt zu halten, zweistufig. Im Rahmen der ersten Stufe erfolgt das weitläufige Verfahren der Kontaktwalze in Abhängigkeit des zunehmenden Wickeldurchmessers, und zwar von der Anfangs- und Anfahrsituation beim Aufwickeln eines neuen Wickels über den gesamten Verstellbereich, bis also ein Wickelballen vollständig aufgewickelt ist. Die zweite Stufe für den Verstellbereich wirkt in Reihe zur ersten Stufe und ist vorgesehen, um nur kleine Distanzen und Größenordnungen von beispielsweise 20 bis 30 mm zu überdecken, also in diesem Bereich eine Fein-Anpassung der Relativlage der Kontaktwalze gegenüber der Wickelwalze durchzuführen. Die eigentliche Anpresskraft an den Wickelballen wird in dieser Stufe häufig durch pneumatische Zylinder erzeugt. Mittels Hebelechanismen und hydraulischen Dämpfern kann also eine Anpassung der Kräfte für den Andruck der Kontaktwalze an den Wickelballen erfolgen. Nachteilig ist jedoch hierbei, dass bei mehrteiligen Anordnungen in den Gelenkstellen ein mit der Betriebsdauer steigendes Spiel erzeugt wird, welches sich dann als Unstetigkeit im Bewegungsablauf äußert.

Von daher ist gemäß der DE 196 52 769 A1 bereits ein Verfahren und eine Vorrichtung zur Dämpfung von Kontaktschwingungen vorgeschlagen worden. Die Vorveröffentlichung beschreibt dazu ein Verfahren zur Dämpfung von Kontaktschwingungen rotierender Walzen in einer Papiermaschine, wobei die Walzen stirnseitig in Lagerungen gehalten sind und dabei mindestens zwei Walzen miteinander einen Nip bilden. Um die Kontaktschwingungen der Kontaktwalze zu minimieren, ist eine aktive Dämpfung vorgesehen, wobei die aktive Anregung in Form einer phasenversetzten Gegenschwingung von außen direkt oder indirekt auf wenigstens eine Lagerstelle der Walze einwirken soll. Dies kann durch an den Lagerstellen der Walzen angreifende Aktuatoren erfolgen, die auch elektromagnetisch arbeiten können. Die Erkennung der Erregung erfolgt dabei durch Sensoren, deren Prinzip und Anordnung ansonsten aber nicht beschrieben sind.

Ein Verfahren und eine Vorrichtung zum Aufwickeln einer Papierbahn zu einer Rolle mit aktiver Schwingungsdämpfung ist u.a. auch aus der EP 0 819 638 A3 bekannt geworden. In einer ersten Anordnung erfolgt eine Dämpfung durch Ankopplung von zusätzlichen Massen über Federn, wodurch eine Verstimmung der Resonanzfrequenz ermöglicht wird. In einer zweiten Anordnung wird eine Abstimmung der zusätzlichen Massen und Federn so ausgelegt, dass eine Schwingung in Gegenphase zu der erregenden Schwingung erfolgt, um damit die unerwünschte Schwingung insgesamt zu kompensieren. Als Aktuatoren dienen hier Gaszylinder.

Aufgabe der vorliegenden Erfindung ist es demgegenüber, eine verbesserte Anordnung sowie ein verbessertes Verfahren zum Betrieb einer Kontaktwalze, d.h. insbesondere für eine Kunststofffolienbahn und/oder eine verbesserte Wickeleinrichtung bzw. Wickelanordnung zu schaffen, die neben einer wickelwalze eine Kontaktwalze umfasst, die möglichst schwingungsfrei mit möglichst optimal vorgegebenen Kraft-Sollwerten die jeweils äußerste Lage einer aufzuwickelnden Folienbahn druckbeaufschlagt.

Die Aufgabe wird erfindungsgemäß bezüglich der Anordnung entsprechend den im Anspruch 1 und bezüglich des Verfahrens entsprechend den in Anspruch 14 angegebenen Merkmalen gelöst. Vorteilhafte Ausgestaltungen sind in den Unteransprüchen angegeben.

Gemäß der vorliegenden Erfindung wird ein neuer Weg eingeschlagen, der in der Praxis deutliche Vorteile bietet.

Im Gegensatz zum gattungsbildenden Stand der Technik gemäß der DE 196 52 769 A1 wird nicht nur in allgemeiner Weise eine Dämpfungseinrichtung im Sinne einer klassischen Positionsregelung realisiert, sondern es wird in Abhängigkeit spezifisch ermittelbarer bzw. messbarer physikalischer Größen im Sinne einer Signal-Überlagerung zur Modifizierung des Kontaktdruckes der Kontaktwalze eine Gegensteuerung für einen die Kontaktwalze verfahrenden Linearmotorantrieb vorgeschlagen, um den verbesserten Kontaktdruck während eines gesamten Aufwickelvorganges aufrecht zu erhalten. Erfindungsgemäß wird also die Andrückkraft, d.h. allgemein die von dem Linearmotor erzeugte Kraft in Abhängigkeit des Schwingungszustandes verändert, um eine möglichst gleiche Kontaktdruckbeaufschlagung zu gewährleisten. Erfindungsgemäß ist dazu vorgesehen, dass bei einer mittels Linearmotorantrieb verstellbaren Kontaktwalze der jeweils aktuelle verstellbare Weg eines Sekundärteiles gegenüber einem Primärteil oder umgekehrt über eine Sensoreinrichtung erfasst wird. Denn im Falle einer erzeugten Schwingung der Kontaktwalze würde dadurch das Sekundärteil einen Relativweg gegenüber dem ortsfesten Primärteil zurücklegen. Die Regeleinrichtung erzeugt daraus einen Geschwindigkeitswert, der mit einem Sollwert verglichen und die Differenz einem Regler zugeführt wird, um am Ausgang der Regeleinrichtung eine Kraftgröße zu erzeugen. Diese Kraftgröße wird dann einer Sollkraft aufaddiert, um das Ergebnis einem Kraftregler zuzuführen. Dabei wird letztlich die Größe des Ausgangsstroms für den Linearmotor erzeugt, um die modifizierte Kraftgröße und damit die modifizierte Anpresskraft zu erzeugen.

Als besonders günstig erweist sich gemäß der Erfindung, dass der Linearmotorantrieb eine Doppelfunktion erfüllen kann. Der Linearmotorantrieb dient letztlich als Dämpfungseinrichtung für die Kontaktwalze, ebenso aber auch als Andrückelement zur Erzeugung einer optimalen Anpresskraft. Dies bietet deutliche Vorteile gegenüber dem gesamten Stand der Technik.

Erfindungsgemäß ist ferner keine Ist- oder Positionssteuerung vorgesehen, sondern eine Kraftübertragungsregelung. Dieses dynamische System bietet gegenüber einer Positionsregelung den wesentlichen Vorteil, dass selbst bei nicht 100 %ig optimaler Erfassung einer Schwingungsbewegung der Kontaktwalze eine Selbst-Anpassmöglichkeit gegeben ist.

Die Vorteile der erfindungsgemäßen Lösung lassen sich dabei wie folgt kurz charakterisieren:
- Erfindungsgemäß wird die Andruck- bzw. Kontaktkraft und die Dämpfungskraft in einem Aktuator aufgebracht;
- die Verstellung der Kontaktwalze kann im Nahbereich und im Weitbereich durch eine einzige Anordnung erfolgen;
- die Wirkung der Anordnung ist auf beiden Lagerseiten der Kontaktwalze gleich;
- es tritt erfindungsgemäß kein zusätzliches nachteiliges Spiel auf;
- die Kraft des Linearmotors bleibt konstant und ist auch somit vom Verstellweg unabhängig;
- die Anpress- und Kontaktkraft ist in weiten Grenzen mit kleinen Zeitkonstanten einstellbar;
- die Dämpfung ist in weiten Grenzen mit kleinen Zeiten einstellbar;
- eine effektive Dämpfung ist auch bei kurzen Hüben und Verstellwegen möglich;
- es lässt sich erfindungsgemäß eine hohen Regeldynamik realisieren;
- es ist eine adaptive Einstellung der Anpresskraft möglich;
- es ist eine adaptive Einstellung der Dämpfung möglich;
- es ist zudem die Nutzung vorhandenen Wissens möglich, wie es beispielsweise in Datenspeichern abgelegt ist, um eine über die aktuell gemessenen Werte hinaus gehende weitere Optimierung durchzuführen;
- es sind selbstlernende Systeme realisierbar;
- es ist eine Kombination aus Nah- und Weitverstellung umsetzbar; und
- die gesamte Anordnung ist insgesamt mit hoher Steifigkeit umsetzbar.

Die Erfindung wird nachfolgend anhand von Ausführungsbeispielen näher erläutert. Dabei zeigen im Einzelnen:
- Figur 1 :: ein erstes Ausführungsbeispiel der erfindungsgemäßen Anordnung; und
- Figur 2 :: ein zu Figur 1 abgewandeltes Ausführungs- beispiel.

In Figur 1 ist eine erste Anordnung mit Sensoren, Aktoren und einer Regeleinrichtung für die aktive Dämpfung einer Kontaktwalze gezeigt. Dabei ist in Figur 1 ausschnittsweise eine Wickelwalze 1 wiedergegeben, auf welcher eine Bahn 3, die nachfolgend auch als Folienbahn 3 bezeichnet wird, aufgewickelt werden soll. Mit zunehmendem Wickelvorgang wird dabei der Durchmesser des Wickelballens zunehmend größer. Zur Erzeugung eines guten Wickelergebnisses wird dabei eine Kontaktwalze 7 verwendet, die mit ihrer Umfangsfläche jeweils auf die äußerste Bahn der Wickelwalze 1 bzw. des Wickelballens 5 andrückt. Dazu muss die Kontaktwalze 7 entsprechend der Pfeildarstellung 12 zu der in der Regel ortsfest gelagerten Wickelwalze 1 verstellbar sein, und zwar in Anpassung des während des Wickelvorgangs zunehmend größer werdenden Wickeldurchmessers.

Dabei wird die eigentliche Anpresskraft an den Wickelballen 5 beispielsweise durch einen Linearmotorantrieb 14 aufgebracht, der gemäß dem gezeigten Ausführungsbeispiel ein feststehendes Primärteil 16 und ein demgegenüber entsprechend dem Doppelpfeil 12 verstellbares Sekundärteil 18 umfasst. Das Sekundärteil 18 greift dabei zumindest mittelbar an den Lagerstellen 20 der Kontaktwalze 7 an, so dass die Kontaktwalze 20 mittels des Linearmotorantriebes 14 bzw. seines verstellbaren Sekundärteiles 18 längs einer Führungseinrichtung 22 auf die Wickelwalze 1 bzw. von dieser weg verstellbar ist.

Der Weg des Sekundärteiles 18 wird letztlich durch ein Längenmesssystem 25, welches mit dem Sekundärteil 18 verbunden ist, erfasst.

In einer nachgeordneten Regeleinrichtung 400 bildet ein in der Regeleinrichtung 400 vorgesehener Differenzierer 27 aus dem Weg x des mit dem Sekundärteil 18 mit verfahrbaren Längenmesssystems 25 die Ist-Geschwindigkeit vᵢₛₜ, vergleicht diese mit einer Soll-Geschwindigkeit vₛₒₗₗ, und zwar in einem dem Differenzierer 27 nachgeordneten Addierer 31. Bevorzugt ist dabei ferner eine Filtereinrichtung, insbesondere ein Hochpass-Filter 28 vorgesehen, welches gemäß dem Ausführungsbeispiel nach Figur 1 dem Differenzierer 27 nachgeordnet und dem Addierer 31 vorgeschaltet ist. Allerdings kann in einer vereinfachten Ausführungsform auf das Hochpass-Filter 28 verzichtet werden, so dass der Ausgang des Differenzierers 27 direkt mit dem Eingang des Addierers 31 verbunden ist.

In einem dem Addierer 31 nachgeordneten Regler 32 wird die aus der Ist- und Soll-Geschwindigkeit gebildete Differenz nach einer vorgebbaren oder vorwählbaren Skalierung eine Kraft-Größe erzeugt, die am Ausgang des Reglers 32 ansteht. Diese Kraft-Größe F wird dann einer ebenfalls vorgebbaren Sollkraft Fₛₒₗₗ hinzuaddiert, und zwar in einem nachgeordneten Addierer 33.

Dieses Ergebnis wird dann einem Kraftregler 34 zugeführt. Dem sog. Kraftregler 34 wird aber als Eingangsgröße zumindest noch ein Wert für den Ist-Strom iᵢₛₜ aus einer Stromerfassung 36 zugeführt, so dass der Kraftregler 34 auch unter Berücksichtigung des Ist-Strom-Wertes iᵢₛₜ einen Vorgabewert für die Kraft für eine Vektorregelung 35 ermitteln kann. Zusätzlich kann dem Kraftregler 34 bei Bedarf auch noch als Eingangsgröße ein Wert für den Weg x, d.h. für den Verstellweg des verfahrbaren Primärteiles 16 gegenüber dem Sekundärteil 18, zugeführt werden, wie dies mit Bezugszeichen 37 angedeutet ist.

Die Vektorregelung 35 bereitet dann die Signale so auf und wandelt die Phasen so richtig um, dass ein Ausgangsstrom Iₘₒₜ in das Primärteil 16 des Linearmotors 14 eingespeist wird, um die optimal gewünschte Ausgleichsbewegung für die Lager der Kontaktwalze 7 und damit für die Kontaktwalze 7 selbst durchzuführen.

Die Anordnung bewirkt also durch die Überlagerung der Kontaktkraft mit einem der Geschwindigkeit der Lagerstellen 20 der Kontaktwalze 7 proportionalen Anteils eine Erhöhung oder Erniedrigung der Kraft auf das verfahrbare Sekundärteil 18 und damit auf die Kontaktlinie zwischen der Kontaktwalze 7 und der Wickelwalze 1 bzw. dem darauf aufzuwickelnden Wickelballen 5, bevorzugt derart, dass die Relativbewegung zwischen beiden gegenüber einem unkorrigierten Zustand minimiert oder sogar zu Null wird oder zumindest zu Null strebt, somit also die unerwünschten Schwingungen (Relativschwingungen bzw. Distanzänderungen) vermieden werden.

Aus dem erläuterten Aufbau ergibt sich ferner, dass die Funktionsweise und die Wirkung des feststehenden Primärteiles 16 sowie die Funktion und die Wirkung des Sekundärteiles 18 auch ausgetauscht werden können.

Nachfolgend wird auf Figur 2 Bezug genommen, in welcher gleiche Bezugszeichen gleiche Bauteile umfassen. Soweit nicht anders beschrieben ist, ist die Funktions- und Wirkungsweise bei dem Ausführungsbeispiel gemäß Figur 2 jenem nach Figur 1 vergleichbar.

In dem Ausführungsbeispiel gemäß Figur 2 wird jedoch zusätzlich zum Ausführungsbeispiel nach Figur 1 noch ein Beschleunigungssensor 40 vorgesehen, um die Beschleunigung am Sekundärteil 18 zu erfassen. Dieses Beschleunigungssignal wird einem Integrierer 50 zugeführt, der aus der Beschleunigung aᵢₛₜ die Geschwindigkeit vᵢₛₜ berechnet-Diese wird dann wieder wie in Figur 1 verarbeitet.

Auch bei diesem Ausführungsbeispiel gemäß Figur 2 kann abweichend von der Darstellung auf das Hochpass-Filter 28 zumindest in einer vereinfachten Ausführungsform verzichtet werden, so dass in diesem Fall dann - abweichend von der Darstellung gemäß Figur 2 - der Ausgang des Integrierers 50 direkt mit dem Eingang des nachgeschalteten Addierers 31 verbunden ist.

## Patentansprüche

1. Anordnung zum Betrieb einer Kontaktwalze (7) mit den folgenden Merkmalen
- der Kontaktwalze (7) ist ein Linearmotorantrieb (14) zur Lageveränderung zugeordnet, wobei der Linearmotorantrieb (14) vorzugsweise auf die Lagerstellen (20) der Kontaktwalze (7) einwirkt,
- es ist ferner eine Kraftregelungseinrichtung (400) für den Linearmotorantrieb (14) vorgesehen, wobei der Linearmotorantrieb (14) zum einen als Dämpfungseinrichtung und zum anderen als Anpresseinrichtung zur Erzeugung einer Anpresskraft für die Kontaktwalze (7) betreibbar ist,
- es ist ein Orts-Sensor und/oder ein GeschwindigkeitsSensor und/oder ein Beschleunigungs-Sensor und/oder eine Ist- und/oder eine Geschwindigkeits- und/oder eine Beschleunigungs-Erkennungs- und/oder Ermittlungsstufe vorgesehen, um die entsprechende Lage, die Geschwindigkeit und/oder die Beschleunigung eines gegenüber einem zumindest relativ ortsfesten Primärteil (16) verfahrbaren Sekundärteils (18) des Linearmotorantriebes (14) zu erfassen und/oder zu ermitteln,
- die Kraftregelungseinrichtung (400) ist so aufgebaut, dass eine an sich vorgebbare oder vorwählbare Kontaktkraft für die Anpresskraft der Kontaktwalze (7) mit einer weiteren Walze (1), vorzugsweise in Form einer Wickelwalze (1) bzw. einem darauf aufwickelbaren Wickelballen (5), unter Berücksichtigung eines Kraft-Korrektur-Wertes modifizierbar ist, der aus den Istwerten von Positionswert und/oder Geschwindigkeits-Wert und/oder Beschleunigungswert des gegenüber dem Primärteil (16) verfahrbaren Sekundärteils (18) herleitbar ist.

2. Anordnung nach Anspruch 1, **dadurch gekennzeichnet, dass** ein Kraft-Sollwert (Fₛₒₗₗ) zur Erzeugung eines vorwählbaren Anpressdruckes der Kontaktwalze (7) in Abhängigkeit des gemessenen und/oder ermittelten Lage-, Geschwindigkeits- und/oder Beschleunigungswertes (Xᵢₛₜ, Vᵢₛₜ, aᵢₛₜ) in einer Addierstufe (33) modifizierbar ist.

3. Anordnung nach Anspruch 1 oder 2, **dadurch gekennzeichnet, dass** ein Differenzierer (27) vorgesehen ist, um aus dem Ist-Wert (xᵢₛₜ) der Relativlage des verfahrbaren Sekundärteils (18) gegenüber dem zumindest relativ ortsfesten Primärteil (16), eine Ist-Geschwindigkeit (vᵢₛₜ) für die Relativgeschwindigkeit des verfahrbaren Sekundärteils (18) gegenüber dem zumindest relativ ortsfesten Primärteil (16) herzuleiten.

4. Anordnung nach Anspruch 3, **dadurch gekennzeichnet, dass** dem Differenzierer (27) ein Filter, vorzugsweise ein Hochpass-Filter (28) nachgeschaltet ist.

5. Anordnung nach einem der Ansprüche 1 bis 3, **dadurch gekennzeichnet, dass** ein Integrierer (50) vorgesehen ist, um aus einer Ist-Beschleunigung des Sekundärteils (18) gegenüber dem zumindest relativ ortsfesten Primärteil (16) eine Ist-Geschwindigkeit (Vᵢₛₜ) für die Relativgeschwindigkeit des Sekundärteils (18) gegenüber dem Primärteil (16) zu ermitteln.

6. Anordnung nach Anspruch 5, **dadurch gekennzeichnet, dass** dem Integrierer (50) ein Filter, vorzugsweise ein Hochpass-Filter (28) nachgeschaltet ist.

7. Anordnung nach einem der Ansprüche 1 bis 6, **dadurch gekennzeichnet, dass** ein Addierer (31) vorgesehen ist, in welchem die ermittelte Ist-Geschwindigkeit (vᵢₛₜ) mit einer vorgebbaren Soll-Geschwindigkeit (vₛₒₗₗ) vergleichbar, modifizierbar und insbesondere aufaddier- bzw. voneinander subtrahierbar ist.

8. Anordnung nach einem der Ansprüche 1 bis 7, **dadurch gekennzeichnet, dass** ein Addierer (31) vorgesehen ist, in welchem die ermittelte und über ein Hochpass-Filter (28) gefilterte Ist-Geschwindigkeit (Vᵢₛₜ) mit einer vorgebbaren Soll-Geschwindigkeit (Vₛₒₗₗ) vergleichbar, modifizierbar und insbesondere aufaddier- bzw. voneinander subtrahierbar ist.

9. Anordnung nach einem der Ansprüche 1 bis 8, **dadurch gekennzeichnet, dass** ein Regler (32) vorgesehen ist, in welchem mit einer vorgebbaren Skalierung eine Kraft-Größe erzeugbar ist, und zwar vorzugsweise aus der Differenz einer vorgebbaren Soll-Geschwindigkeit (Vₛₒₗₗ) und der gemessenen oder ermittelten Ist-Geschwindigkeit (Vᵢₛₜ).

10. Anordnung nach Anspruch 9, **dadurch gekennzeichnet, dass** ein Addierer (33) vorgesehen ist, in welchem die ermittelte Kraft-Größe (F) einer vorgebbaren Soll-Kraft (Fₛₒₗₗ) überlagert, aufaddiert bzw. subtrahiert wird.

11. Anordnung nach einem der Ansprüche 1 bis 10, **dadurch gekennzeichnet, dass** ferner ein Kraftregler (34) vorgesehen ist, worüber zumindest mittelbar das verfahrbare Sekundärteil (18) ansteuerbar ist, und zwar unter Berücksichtigung einer vorgebbaren Soll-Kraft (Fₛₒₗₗ), einer positions-, geschwindigkeits- und/oder beschleunigungsabhängigen Größe des Sekundärteils (18) bezogen auf das zumindest relativ ortsfeste Primärteil (16), sowie einer Größe für den einen in einer Stromerfassungseinrichtung (36) mess- oder ermittelbaren Ist-Strom (iᵢₛₜ), worüber das Sekundärteil (18) verfahrbar ist.

12. Anordnung nach einem der Ansprüche 1 bis 11, **dadurch gekennzeichnet, dass** eine Vektorregelung (35) vorgesehen ist, die über den Kraftregler (34) und ein Längenmesssystem (25) zur Ermittlung des Verstellweges des Sekundärteils (18) gegenüber dem Primärteil (16) ansteuerbar ist.

13. Anordnung nach einem der Ansprüche 1 bis 12, **dadurch gekennzeichnet, dass** über die Vektorregelung (35) der Linearmotorantrieb (14) ansteuerbar ist.

14. Verfahren zum Betrieb einer Kontaktwalze (7) mit folgenden Merkmalen:
- eine lageveränderliche Kontaktwalze (7) wird über einen Linearmotorantrieb (14) zur Veränderung ihrer Position angesteuert,
- es wird eine Kraftregelungseinrichtung (400) verwendet, worüber der Linearmotorantrieb (14) zum einen als Dämpfungseinrichtung und zum anderen als Anpresseinrichtung zur Erzeugung einer Anpresskraft für die Kontaktwalze (7) angesteuert wird,
- es wird ein Orts-Sensor und/oder ein GeschwindigkeitsSensor und/oder ein Beschleunigungs-Sensor und/oder eine Ist- und/oder eine Geschwindigkeits- und/oder eine Beschleunigungs-Erkennungs- und/oder Ermittlungsstufe verwendet, um die entsprechende Lage, die Geschwindigkeit und/oder die Beschleunigung eines gegenüber einem zumindest relativ ortsfesten Primärteil (16) verfahrbaren Sekundärteils (18) des Linearmotorantriebes (14) zu erfassen und/oder zu ermitteln, und
- mittels der Kraftregelungseinrichtung (400) wird eine an sich vorgebbare oder vorwählbare Kontaktkraft für die Anpresskraft der Kontaktwalze (7) mit einer weiteren Walze (1), vorzugsweise in Form einer Wickelwalze (1) bzw. einem darauf aufwickelbaren Wickelballen (5) unter Berücksichtigung eines Kraft-Korrektur-Wertes modifiziert, der aus den Istwerten von Positionswert und/oder Geschwindigkeits-Wert und/oder Beschleunigungswert des gegenüber dem Primärteil (16) verfahrbaren Sekundärteils (18) hergeleitet wird.

15. Verfahren nach Anspruch 14, **dadurch gekennzeichnet, dass** ein Kraft-Sollwert (Fₛₒₗₗ) zur Erzeugung eines vorwählbaren Anpressdruckes der Kontaktwalze (7) in Abhängigkeit des gemessenen und/oder ermittelten Lage-, Geschwindigkeits- und/oder Beschleunigungswertes (Xᵢₛₜ, Vᵢₛₜ, aᵢₛₜ) in einer Addierstufe (33) modifiziert wird.

16. Verfahren nach Anspruch 14 oder 15, **dadurch gekennzeichnet, dass** ein Differenzierer (27) verwendet wird, um aus dem Ist-Wert (xᵢₛₜ) der Relativlage des verfahrbaren Sekundärteils (18) gegenüber dem zumindest relativ ortsfesten Primärteil (16), eine Ist-Geschwindigkeit (vᵢₛₜ) für die Relativgeschwindigkeit des verfahrbaren Sekundärteils (18) gegenüber dem zumindest relativ ortsfesten Primärteil (16) herzuleiten.

## Claims

1. Arrangement for operating a contact roller (7) with the following features:
- a linear motor drive (14) for position changing is assigned to the contact roller (7), the linear motor drive (14) acting preferably on the bearing points (20) of the contact roller (7),
- there is furthermore a force control means (400) for the linear motor drive (14), and the linear motor drive (14) can be operated on the one hand as a damping means and on the other as a contact pressure means for producing a contact pressure force for the contact roller (7),
- there is a location sensor and/or a speed sensor and/or an acceleration sensor and/or an actual value and/or speed and/or acceleration detection and/or determination stage in order to detect and/or determine the corresponding position, the speed and/or the acceleration of a secondary part (18) of the linear motor drive (14), which part can be moved with respect to an at least relatively stationary primary part (16),
- the force control means (400) is constructed in such a way that an inherently predefinable or preselectable contact force for the contact pressure force of the contact roller (7) with another roller (1), preferably in the form of a take-up roller (1) or a wound bale (5) which can be wound thereon, can be modified with consideration of a force correction value which can be derived from the actual values of the position value and/or speed value and/or acceleration value of the secondary part (18), which can be moved with respect to the primary part (16).

2. Arrangement according to Claim 1, **characterized in that** the force setpoint (Fₛₑₜ) for producing a preselectable contact pressure of the contact roller (7) can be modified in dependence on the measured and/or determined position, speed and/or acceleration value (x_{act}, V_{act}, a_{act}) in an adder stage (33).

3. Arrangement according to Claim 1 or 2, **characterized in that** there is a differentiator (27) in order to derive an actual speed (v_{act}) for the relative speed of the movable secondary part (18) with respect to the at least relatively stationary primary part (16) from the actual value (x_{act}) of the relative position of the movable secondary part (18) with respect to the at least relatively stationary primary part (16).

4. Arrangement according to Claim 3, **characterized in that** a filter, preferably a highpass filter (28), is connected downstream of the differentiator (27).

5. Arrangement according to one of Claims 1 to 3, **characterized in that** there is an integrator (50) to determine an actual speed (v_{act}) for the relative speed of the secondary part (18) with respect to the primary part (16) from an actual acceleration of the secondary part (18) with respect to the at least relatively stationary primary part (16).

6. Arrangement according to Claim 5, **characterized in that** a filter, preferably a highpass filter (28), is connected downstream of the integrator (50).

7. Arrangement according to one of Claims 1 to 6, **characterized in that** there is an adder (31), in which the determined actual speed (v_{act}) can be compared with a predefinable setpoint speed (vₛₑₜ), modified and especially added to or subtracted from one another.

8. Arrangement according to one of Claims 1 to 7, **characterized in that** there is an adder (31), in which the determined actual speed (V_{act}) which has been filtered by means of a highpass filter (28) can be compared with a predefinable setpoint speed (vₛₑₜ), modified and especially added to or subtracted from one another.

9. Arrangement according to one of Claims 1 to 8, **characterized in that** there is a controller (32), in which a force quantity can be produced with predefinable scaling, preferably from the difference of a predefinable setpoint speed (vₛₑₜ) and the measured or determined actual speed (v_{act}).

10. Arrangement according to Claim 9, **characterized in that** there is an adder (33), in which the determined force quantity (F) is superimposed on a predefinable setpoint force (Fₛₑₜ), added or subtracted.

11. Arrangement according to one of Claims 1 to 10, **characterized in that** there is furthermore a force controller (34), by means of which the movable secondary part (18) can be triggered at least indirectly, with consideration of a predefinable setpoint force (Fₛₑₜ), a position-dependent, speed-dependent and/or acceleration-dependent quantity of the secondary part (18) with respect to the at least relatively stationary primary part (16), and a quantity for the actual current (i_{act}), which can be measured or determined in a current detection means (36), by means of which the secondary part (18) can be moved.

12. Arrangement according to one of Claims 1 to 11, **characterized in that** there is a vector control (35), which can be triggered by means of the force controller (34) and a length measurement system (25) for determining the adjustment path of the secondary part (18) with respect to the primary part (16).

13. Arrangement according to one of Claims 1 to 12, **characterized in that** the linear motor drive (14) can be triggered by means of the vector control (35).

14. Method for operating a contact roller (7) with the following features:
- a contact roller (7) with a variable position is triggered by means of a linear motor drive (14) for changing its position,
- a force control means (400) is used, by means of which the linear motor drive (14) can be triggered on the one hand as a damping means and on the other as a contact pressure means for producing a contact pressure force for the contact roller (7),
- a location sensor and/or a speed sensor and/or an acceleration sensor and/or an actual value and/or a speed and/or an acceleration detection and/or determination stage is used to detect and/or to determine the corresponding position, the speed and/or the acceleration of a secondary part (18) of the linear motor drive (14), which part can be moved with respect to an at least relatively stationary primary part (16), and
- by the force control means (400) an inherently predefinable or preselectable contact force for the contact pressure force of the contact roller (7) with another roller (1), preferably in the form of a take-up roller (1) or a wound bale (5) which can be wound thereon, is modified with consideration of a force correction value which is derived from the actual values of the position value and/or speed value and/or acceleration value of the secondary part (18), which can be moved with respect to the primary part (16).

15. Method according to Claim 14, **characterized in that** a - force setpoint (Fₛₑₜ) for producing a preselectable contact pressure of the contact roller (7) is modified in dependence on the measured and/or determined position, speed and/or acceleration value (x_{act}, V_{act}, a_{act}) in an adder stage (33).

16. Method according to Claim 14 or 15, **characterized in that** a differentiator (27) is used to derive an actual speed (V_{act}) for the relative speed of the movable secondary part (18) with respect to the at least relatively stationary primary part (16) from the actual value (x_{act}) of the relative position of the movable secondary part (18) with respect to the at least relatively stationary primary part (16).

## Revendications

1. Agencement pour faire fonctionner un cylindre contacteur (7), présentant les éléments suivants :
- au cylindre contacteur (7) est associé un entraînement à moteur linéaire (14) pour le changement de position, l'entraînement à moteur linéaire (14) agissant de préférence sur les emplacements de montage (20) du cylindre contacteur (7),
- il est en outre prévu un dispositif de régulation de force (400) pour l'entraînement à moteur linéaire (14), l'entraînement à moteur linéaire (14) pouvant fonctionner d'une part à titre de dispositif d'amortissement et d'autre part à titre de dispositif presseur pour générer une force de pressage pour le cylindre contacteur (7),
- il est prévu un capteur de position et/ou un capteur de vitesse et/ou un capteur d'accélération et/ou un étage de reconnaissance et/ou de détermination d'état réel et/ou de vitesse et/ou d'accélération, afin de détecter et/ou de déterminer la position, la vitesse et/ou l'accélération correspondante d'une partie secondaire (18) de l'entraînement à moteur linéaire (14) mobile par rapport à une partie primaire (16) au moins relativement stationnaire,
- le dispositif de régulation de force (400) est conçu de manière à pouvoir modifier une force de contact en soi prédéterminée ou présélectionnée pour la force de pressage du cylindre contacteur (7) avec un autre cylindre (1), de préférence sous la forme d'un cylindre d'enroulement (1) ou d'un paquet d'enroulement (5) susceptible d'être enroulé sur celui-ci, et ceci en prenant en compte une valeur de correction de force qui est susceptible d'être dérivée à partir des valeurs réelles de la valeur de position et/ou de la valeur de vitesse et/ou de la valeur d'accélération de la partie secondaire (18) mobile par rapport à la partie primaire (16).

2. Agencement selon la revendication 1, **caractérisé en ce qu'**une valeur de force de consigne (F _{consigne}) pour générer une pression présélectionnée de pressage du cylindre contacteur (7) est modifiable dans un étage d'addition (33) en fonction de la valeur mesurée et/ou déterminée de position, de vitesse et/ou d'accélération (X_{réel}, V_{réel}, a_{réel}).

3. Agencement selon la revendication 1 ou 2, **caractérisé en ce qu'**il est prévu un différentiateur (27) pour dériver à partir de la valeur réelle (x_{réel}) de la position relative de la partie secondaire mobile (18) par rapport à la partie primaire (16) au moins relativement stationnaire, une vitesse réelle (v_{réel}) pour la vitesse relative de la partie secondaire mobile (18) par rapport à la partie primaire (16) au moins relativement stationnaire.

4. Agencement selon la revendication 3, **caractérisé en ce qu'**en aval du différentiateur (27) est agencé un filtre, de préférence un filtre passe-haut (28).

5. Agencement selon l'une des revendications 1 à 3, **caractérisé en ce qu'**il est prévu un intégrateur (50), afin de déterminer à partir d'une accélération réelle de la partie secondaire (18) par rapport à la partie primaire (16) au moins relativement stationnaire une vitesse réelle (V_{reél}) pour la vitesse relative de la partie secondaire (18) par rapport à la partie primaire (16).

6. Agencement selon la revendication 5, **caractérisé en ce qu'**en aval de l'intégrateur (50) est agencé un filtre, de préférence un filtre passe-haut (28).

7. Agencement selon l'une des revendications 1 à 6, **caractérisé en ce qu'**il est prévu un additionneur (31) dans lequel la vitesse réelle déterminée (V_{réel}) est susceptible d'être comparée, modifiée et en particulier additionnée ou soustraite par rapport à une vitesse de consigne prédéterminée (V_{consigne}).

8. Agencement selon l'une des revendications 1 à 7, **caractérisé en ce qu'**il est prévu un additionneur (31) dans lequel la vitesse réelle déterminée (V_{réel}) filtrée par un filtre passe-haut (28) est susceptible d'être comparée, modifiée et en particulier additionnée ou soustraite par rapport à une vitesse de consigne prédéterminée (V_{consigne}).

9. Agencement selon l'une des revendications 1 à 8, **caractérisé en ce qu'**il est prévu un régulateur (32) dans lequel peut être générée une grandeur de force avec un facteur d'échelle prédéterminé, et ceci de préférence à partir de la différence d'une vitesse de consigne prédéterminée (V_{consigne}) et de la vitesse réelle mesurée ou déterminée (V_{réel}).

10. Agencement selon la revendication 9, **caractérisé en ce qu'**il est prévu un additionneur (33) dans lequel la grandeur de force déterminée (F) est superposée, additionnée ou soustraite par rapport à une force de consigne prédéterminée (f_{consigne}).

11. Agencement selon l'une des revendications 1 à 10, **caractérisé en ce qu'**il est prévu en outre un régulateur de force (34) par lequel peut être pilotée au moins indirectement la partie secondaire mobile (18), et ceci en prenant en compte une force de consigne prédéterminée (F_{consigne}), une grandeur de la partie secondaire (18), dépendante de la position, de la vitesse et/ou de l'accélération, par rapport à la partie primaire (16) au moins relativement stationnaire, ainsi qu'une grandeur pour le courant réel (i_{réel}) susceptible d'être mesuré ou déterminé dans un dispositif de détection de courant (36), courant avec lequel est mobile la partie secondaire (18).

12. Agencement selon l'une des revendications 1 à 11, **caractérisé en ce qu'**il est prévu une régulation vectorielle (35) qui est susceptible d'être pilotée via le régulateur de force (34) et via un système de mesure de longueur (25) pour déterminer la course de déplacement de la partie secondaire (18) par rapport à la partie primaire (16).

13. Agencement selon l'une des revendications 1 à 12, **caractérisé en ce que** l'entraînement à moteur linéaire (14) est susceptible d'être piloté via la régulation vectorielle (35).

14. Procédé pour faire fonctionner un cylindre contacteur (7), présentant les éléments suivants :
- un cylindre contacteur (7) à position variable est piloté par un entraînement à moteur linéaire (14) pour modifier sa position,
- on utilise un dispositif de régulation de force (400) via lequel l'entraînement à moteur linéaire (14) peut fonctionner d'une part à titre de dispositif d'amortissement et d'autre part à titre de dispositif presseur pour générer une force de pressage pour le cylindre contacteur (7),
- on prévoit un capteur de position et/ou un capteur de vitesse et/ou un capteur d'accélération et/ou un étage de reconnaissance et/ou de détermination d'état réel et/ou de vitesse et/ou d'accélération, afin de détecter et/ou de déterminer la position, la vitesse et/ou l'accélération correspondante d'une partie secondaire (18) de l'entraînement à moteur linéaire (14) mobile par rapport à une partie primaire (16) au moins relativement stationnaire, et
- au moyen du dispositif de régulation de force (400), on modifie une force de contact en soi prédéterminée ou présélectionnée pour la force de pressage du cylindre contacteur (7) avec un autre cylindre (1), de préférence sous la forme d'un cylindre d'enroulement (1) ou d'un paquet d'enroulement (5) susceptible d'être enroulé sur celui-ci, et ceci en prenant en compte une valeur de correction de force qui est susceptible d'être dérivée à partir des valeurs réelles de la valeur de position et/ou de la valeur de vitesse et/ou de la valeur d'accélération de la partie secondaire (18) mobile par rapport à la partie primaire (16).

15. Procédé selon la revendication 14, **caractérisé en ce que** l'on modifie une valeur de force de consigne (F_{consigne}) pour générer une pression présélectionnée de pressage du cylindre contacteur (7) dans un étage d'addition (33) en fonction de la valeur mesurée et/ou déterminée de position, de vitesse et/ou d'accélération (x_{réel}, v_{réel}, a_{réel}).

16. Procédé selon la revendication 14 ou 15, **caractérisé en ce que** l'on utilise un différentiateur (27) pour dériver à partir de la valeur réelle (X_{réel}) de la position relative de la partie secondaire mobile (18) par rapport à la partie primaire (16) au moins relativement stationnaire, une vitesse réelle (V_{réel}) pour la vitesse relative de la partie secondaire mobile (18) par rapport à la partie primaire (16) au moins relativement stationnaire.
